# FASCICULE DE BREVET EUROPEEN

(11) **EP 1 230 097 B1**
(45) Date de publication et mention de la délivrance du brevet: **23.07.2003**
(21) Numéro de dépôt: 00981428.6
(22) Date de dépôt: 17.11.2000
(51) Int. Cl.: B42D 15/00, B42D 15/10

(54) **SECURISATION DE DOCUMENTS OU DE PRODUITS PAR APPOSITION D'UN COMPOSANT OPTIQUEMENT ACTIF POUR LA VERIFICATION DE L'AUTHENTICITE**
SICHERUNG FÜR DOKUMENTE ODER PRODUKTE DURCH AUFBRINGEN EINER OPTISCH AKTIVEN SUBSTANZ ZUR ECHTHEITSPRÜFUNG
SECUREMENT OF DOCUMENTS OR PRODUCTS BY AFFIXING AN OPTICALLY ACTIVE COMPONENT FOR VERIFYING AUTHENTICITY

(30) Priorité: 19.11.1999 FR 9914601
(43) Date de publication de la demande: 14.08.2002
(73) Titulaire: HOLOGRAM - INDUSTRIES S.A., 77607 Marne La Vallée Cedex 3 (FR)
(72) Inventeur: SOUPARIS, Hugues, F-94130 Nogent-sur-Marne (FR)
(74) Mandataire: Breese, Pierre
(86) Numéro de dépôt international: FR0003201
(87) Numéro de publication internationale: WO01036213

(56) Documents cités:
- US-A- 4 662 653
- US-A- 5 516 153
- US-A- 5 549 953

## Description

La présente invention concerne le domaine de la sécurisation de documents ou de produits par apposition d'un composant optiquement actif pour la vérification de l'authenticité.

On connaît dans l'art antérieur divers moyens d'authentification, mettant en oeuvre des composants diffractants, notamment des composants holographiques. Ces composants sont difficiles à imiter, et permettent donc de rendre plus difficile le travail d'un éventuel contrefacteur.

Les effets optiques produits par les moyens d'authentification de l'art antérieur consistent généralement en des animations, dont il n'est pas toujours facile de vérifier la conformité. Par ailleurs, ces animations se produisent dans des conditions d'éclairage et d'observation très spécifiques, et l'utilisateur peu averti peut rencontrer des doutes dans la vérification consistant à contrôler si l'animation observée - parfois avec difficulté en raison d'un mauvais positionnement de l'objet contrôlé ou de mauvaises conditions d'éclairage - correspond bien à celle qui est prescrite pour un objet authentique.

L'objet de la présente invention est de remédier à cet inconvénient en proposant un composant optique permettant une vérification facile et sans ambiguïté, tout en garantissant une grande difficulté de contrefaçon.

À cet effet, l'invention concerne dans son acception la plus générale un composant pour l'authentification d'un document ou d'un produit, présentant un film plastique transparent supportant un vernis d'estampage embossé pour présenter au moins un réseau diffractant, la surface embossée étant au moins partiellement revêtue par une couche de métallisation, caractérisé en ce que le vernis d'estampage embossé présente une première zone métallisée produisant un effet arc-en-ciel selon une première orientation du composant par rapport à une direction d'éclairage, ledit effet arc-en-ciel disparaissant lorsque le composant est orienté perpendiculairement à la première orientation, et une deuxième zone démétallisée puis enduite d'une couche d'un matériau diélectrique, de préférence à haut indice optique, produisant un effet coloré d'une première couleur pour une première orientation du composant et une deuxième couleur différente pour l'orientation perpendiculaire à la première orientation.

Chacune des deux zones représente une information reconnaissable.

Avantageusement, la première orientation correspond à une orientation dans laquelle l'observateur et la source d'éclairage sont dans un plan perpendiculaire à la surface du composant.

La deuxième zone est une zone présentant un dépôt d'un matériau diélectrique de fort indice.

L'invention concerne également un procédé de préparation d'un composant pour l'authentification d'un document ou d'un produit caractérisé en ce qu'il comporte une étape d'estampage d'un vernis supporté par un film transparent, une étape de métallisation du vernis estampé, une étape de démétallisation partielle du vernis estampé ainsi préparé et une étape de dépôt d'un matériau diélectrique.

De préférence, le procédé comporte une étape supplémentaire d'enduction.

Selon une variante particulière, l'étape de démétallisation est réalisée par masquage des parties de la première zone par un vernis, puis par passage du composant ainsi préparé dans un bain chimique. D'autres méthodes de démétallisation connues dans l'état de la technique sont applicables.

L'invention sera mieux comprise à la lecture de la description qui suit, se rapportant à un exemple non limitatif de réalisation où :
- la figure 1 représente une vue du composant selon sa première orientation ;
- la figure 2 représente une vue du composant selon sa deuxième orientation ;
- la figure 3 représente une vue selon AA du composant ;
- La figure 4 représente une variante de réalisation, pour la réalisation d'un film de marquage à chaud ou d'un film de laminage ;
- Les figures 5 et 6 représentent des variantes de réalisation d'un composant optique selon l'invention.

Les figures 1 et 2 représentent des vues selon une première orientation du composant (observation à midi) et selon une seconde orientation du composant (observation à 90°). Il présente une première zone 1 périphérique présentant un aspect métallique, avec un effet d'arc-en-ciel facilement vérifiable. La zone centrale 2 présente une couleur uniforme, par exemple bleue.

Lorsque le composant est tourné d'un quart de tour comme représenté en figure 2, il prend un aspect très différent. La zone périphérique 1 perd son effet d'arc-en-ciel pour prendre un aspect terne, non diffractant. La zone centrale 2 change de couleur de façon très nette, pour virer au rouge par exemple. Ces effets sont bien marqués et ne laissent aucun doute au contrôleur.

La figure 3 représente une vue selon un plan de coupe AA. Le composant est formé par un film de polyester 11 supportant un vernis d'estampage 3 embossé par estampage, de façon connue pour la réalisation d'hologrammes ou de structures diffringentes destinés à l'authentification de documents. La surface estampée est revêtue par dépôt sous vide d'une couche de métallisation. Le matériau de métallisation est par exemple de l'aluminium.

Cette couche de métallisation est partiellement supprimée pour ne laisser subsister que la zone périphérique 1, se traduisant par des parties métallisées 4 et 5.

La partie correspondant à la zone 2 de coloration variable est démétallisée par un procédé consistant à masquer la surface métallisée, hormis la zone à démétalliser, avec un vernis de protection. Le composant est ensuite plongé dans un bain détruisant la couche de métallisation, aux endroits non protégés par le vernis.

Après décapage de ces endroits, on procède à une nouvelle étape de dépôt sous vide, non pas avec un matériau métallique, mais avec un matériau diélectrique transparent à haut indice optique, par exemple du sulfure de zinc (ZnS).

L'ensemble ainsi préparé est ensuite revêtu d'un film adhésif 7 déposé par exemple par enduction.

Le composant ainsi réalisé peut être apposé sur un document ou un produit à protéger, par collage par exemple.

Il peut également être scellé entre un objet ou un document, et un film de scellage protégeant l'objet ou le document, et permettant de détecter toute tentative de retrait de ce film.

La figure 4 représente une variante de réalisation, pour la réalisation d'un film de marquage à chaud ou d'un film de laminage. Le vernis d'estampage 3 est couché sur une couche de détachement 10 elle même supportée par un film transparent 11, par exemple un film de polyester.

Les figures 5 et 6 représentent des variantes de réalisation d'un composant optique selon l'invention. Dans ces exemples de réalisation, les zones 20, 30 représentées en noir peuvent être constituées soit par la zone métallisée, soit par la zone démétallisée et recouverte de diélectrique.

Le composant peut présenter en outre une ligne de micro lettrage 25.

## Revendications

1. Composant pour l'authentification d'un document ou d'un produit, présentant un film plastique transparent (11) supportant un vernis d'estampage (3) embossé pour présenter au moins un réseau diffractant, la surface embossée étant au moins partiellement revêtue par une couche de métallisation, **caractérisé en ce que** le vernis d'estampage (3) embossé présente une première zone métallisé (1, 4, 5, 20, 30) produisant un effet arc-en-ciel selon une première orientation du composant par rapport à une direction d'éclairage, ledit effet arc-en-ciel disparaissant lorsque le composant est orienté perpendiculairement à la première orientation, et une deuxième zone (2, 6, 20, 30) démétallisée puis enduite d'un matériau diélectrique produisant un effet coloré d'une première couleur pour une première orientation du composant et une deuxième couleur différente pour l'orientation perpendiculaire à la première orientation.

2. Composant pour l'authentification d'un document ou d'un produit, selon la revendication 1 **caractérisé en ce que** la première zone est une surface périphérique (1) entourant la deuxième zone (2), chacune des deux zones représentant une information reconnaissable.

3. Composant pour l'authentification d'un document ou d'un produit, selon la revendication 1 ou 2 **caractérisé en ce que** la première orientation correspond à une orientation dans laquelle l'observateur et la source d'éclairage sont dans un plan perpendiculaire à la surface du composant.

4. Composant pour l'authentification d'un document ou d'un produit, selon l'une au moins des revendications précédentes **caractérisé en ce que** la surface opposée au vernis d'estampage (3) est recouverte par une couche de collage.

5. Composant pour l'authentification d'un document ou d'un produit, selon l'une au moins des revendications précédentes **caractérisé en ce que** le vernis d'estampage (3) est recouvert par une couche de détachement (10) et par le film transparent (11).

6. Procédé de préparation d'un composant pour l'authentification d'un document ou d'un produit **caractérisé en ce qu'**il comporte une étape d'estampage d'un vernis (3) supporté par un film transparent (11), une étape de métallisation du vernis (3) estampé, une étape de démétallisation partielle du vernis (3) estampé ainsi préparé et une étape de dépôt d'un matériau diélectrique.

7. Procédé de préparation d'un composant pour l'authentification d'un document ou d'un produit selon la revendication 6 **caractérisé en ce que** le matériau diélectrique est un matériau diélectrique transparent à haut indice optique.

8. Procédé de préparation d'un composant pour l'authentification d'un document ou d'un produit selon l'une au moins des revendications 6 et 7 **caractérisé en ce qu'**il comporte une étape supplémentaire d'enduction d'adhésif.

9. Procédé de préparation d'un composant pour l'authentification d'un document ou d'un produit selon l'une au moins des revendications 6 à 8 **caractérisé en ce que** l'étape de démétallisation est réalisée par masquage des parties d'une première zone (1, 4, 5, 20, 30) par un vernis (3), puis par passage du composant ainsi préparé dans un bain chimique.

10. Document de sécurité constitué par un substrat portant un composant optique comportant un film plastique transparent (11) supportant un vernis d'estampage (3) embossé **caractérisé en ce que** le vernis d'estampage embossé présente une première zone (1, 4, 5, 20, 30) métallisée produisant un effet arc-en-ciel selon une première orientation du composant par rapport à une direction d'éclairage, ledit effet arc-en-ciel disparaissant lorsque le composant est orienté perpendiculairement à la première orientation, et une deuxième zone (2, 6, 20, 30) démétallisée puis enduite d'un matériau diélectrique produisant un effet coloré dune première couleur pour une première orientation du composant et une deuxième couleur différente pour l'orientation perpendiculaire à la première orientation.

## Patentansprüche

1. Bauteil zur Authentifizierung eines Dokuments oder eines Produkts, das eine durchsichtige Kunststofffolie (11) aufweist, die einen Prägelack (3) trägt, der gestanzt ist, um mindestens ein Beugungsgitter aufzuweisen, wobei die gestanzte Oberfläche mindestens teilweise von einer Metallisierungsschicht überzogen ist, **dadurch gekennzeichnet, dass** der gestanzte Prägelack (3) einen ersten metallisierten Bereich (1, 4, 5, 20, 30), der einen Regenbogeneffekt in einer ersten Ausrichtung des Bauteils zu einer Beleuchtungsrichtung erzeugt, wobei der Regenbogeneffekt verschwindet, wenn das Bauteil rechtwinklig zu der ersten Ausrichtung ausgerichtet ist, und einen zweiten Bereich (2, 6, 20, 30), der entmetallisiert und anschließend mit einem dielektrischen Material beschichtet wird, das einen Farbeffekt in einer ersten Farbe für eine erste Ausrichtung des Bauteils und in einer zweiten anderen Farbe für die zu der ersten Ausrichtung rechtwinkligen Ausrichtung erzeugt, aufweist.

2. Bauteil zur Authentifizierung eines Dokuments oder eines Produkts gemäß Anspruch 1, **dadurch gekennzeichnet, dass** der erste Bereich eine Umfangsfläche (1) ist, welche den zweiten Bereich (2) umgibt, wobei jede der beiden Bereiche eine erkennbare Information darstellt.

3. Bauteil zur Authentifizierung eines Dokuments oder eines Produkts gemäß Anspruch 1 oder 2, **dadurch gekennzeichnet, dass** die erste Ausrichtung einer Ausrichtung entspricht, in welcher der Beobachter und die Beleuchtungsquelle sich in einer zu der Oberfläche des Bauteils rechtwinkligen Ebene befinden.

4. Bauteil zur Authentifizierung eines Dokuments oder eines Produkts gemäß mindestens einem der vorhergehenden Ansprüche, **dadurch gekennzeichnet, dass** die dem Prägelack (3) gegenüber liegende Oberfläche von einer Klebeschicht überzogen ist.

5. Bauteil zur Authentifizierung eines Dokuments oder eines Produkts gemäß mindestens einem der vorhergehenden Ansprüche, **dadurch gekennzeichnet, dass** der Prägelack (3) von einer Ablöseschicht (10) und der durchsichtigen Folie (11) überzogen ist.

6. Verfahren zur Aufbereitung eines Bauteils zur Authentifizierung eines Dokuments oder eines Produkts, **dadurch gekennzeichnet, dass** es einen Schritt zum Prägen eines Lacks (3), der von einer durchsichtigen Folie (11) getragen wird, einen Schritt zum Metallisieren des geprägten Lacks (3), einen Schritt zum Teilentmetallisieren des derart aufbereiteten geprägten Lacks (3) und einen Schritt zum Abscheiden eines dielektrischen Materials umfasst.

7. Verfahren zur Aufbereitung eines Bauteils zur Authentifizierung eines Dokuments oder eines Produkts gemäß Anspruch 6, **dadurch gekennzeichnet, dass** das dielektrische Material ein durchsichtiges dielektrisches Material mit hohem optischem Koeffizienten ist.

8. Verfahren zur Aufbereitung eines Bauteils zur Authentifizierung eines Dokuments oder eines Produkts gemäß mindestens einem der Ansprüche 6 und 7, **dadurch gekennzeichnet, dass** es einen zusätzlichen Klebstoffbeschichtungsschritt umfasst.

9. Verfahren zur Aufbereitung eines Bauteils zur Authentifizierung eines Dokuments oder eines Produkts gemäß mindestens einem der Ansprüche 6 bis 8, **dadurch gekennzeichnet, dass** der Schritt zum Entmetallisieren durch Maskieren der Teile eines ersten Bereichs (1, 4, 5, 20, 30) durch einen Lack (3), dann durch den Durchgang des derart aufbereiteten Bauteils durch ein chemisches Bad ausgeführt wird.

10. Sicherheitsdokument, bestehend aus einem Substrat, das ein optisches Bauteil (11) trägt, das eine durchsichtige Kunststofffolie umfasst, die einen gestanzten Prägelack (3) trägt, **dadurch gekennzeichnet, dass** der gestanzte Prägelack (3) einen ersten metallisierten Bereich (1, 4, 5, 20, 30), der einen Regenbogeneffekt in einer ersten Ausrichtung des Bauteils zu einer Beleuchtungsrichtung erzeugt, wobei der Regenbogeneffekt verschwindet, wenn das Bauteil rechtwinklig zu der ersten Ausrichtung ausgerichtet ist, und einen zweiten Bereich (2, 6, 20, 30), der entmetallisiert und anschließend mit einem dielektrischen Material beschichtet wird, das einen Farbeffekt in einer ersten Farbe für eine erste Ausrichtung des Bauteils und in einer zweiten anderen Farbe für die zu der ersten Ausrichtung rechtwinkligen Ausrichtung erzeugt, aufweist.

## Claims

1. A component for authenticating a document or a product comprising a transparent plastic film (11) supporting an embossed stamping varnish (3) for presenting at least one diffraction grid, said embossed surface being at least partially covered by a metallised layer, **characterised in that** the embossed stamping varnish (3) exhibits a first metallised zone (1, 4, 5, 20, 30) producing a rainbow effect according to a first orientation of the component in relation to a lighting direction, said rainbow effect disappearing when the component is oriented perpendicularly to the first orientation, and a second zone (2, 6, 20, 30) demetallised and then coated with a dielectric material producing an effect of being coloured by a first colour for a first orientation of the component and by a second different colour for the orientation perpendicular to the first orientation.

2. The component for authenticating a document or a product according to claim 1, **characterised in that** the first zone is a peripheral surface (1) surrounding the second zone (2), with each of the two zones containing recognisable information.

3. The component for authenticating a document or a product according to claim 1 or 2, **characterised in that** the first orientation corresponds to an orientation in which an observer and the lighting source are in a plane perpendicular to the surface of the component.

4. The component for authenticating a document or a product according to at least one of the preceding claims, **characterised in that** the surface opposite the stamping varnish (3) is covered by a layer of adhesive.

5. The component for authenticating a document or a product according to at least one of the preceding claims, **characterised in that** the stamping varnish (3) is covered by a detachment layer (10) and by the transparent film (11).

6. A process for preparing a component for authenticating a document or a product, **characterised in that** it comprises a step for varnish stamping (7) supported by a transparent film (11), a step for metallising the stamped varnish (3), a step for partially demetallising the stamped varnish (3) thus prepared and a step for depositing a dielectric material.

7. The process for preparing a component for authenticating a document or a product according to claim 6, **characterised in that** the dielectric material is a transparent dielectric material with a high optical index.

8. The process for preparing a component for authenticating a document or a product according to at least one of claims 6 and 7, **characterised in that** it comprises a supplementary step for coating with adhesive.

9. The process for preparing a component for authenticating a document or a product according to at least one of claims 6 to 8, **characterised in that** the demetallisation step is performed by masking parts of a first zone (1, 4, 5, 20, 30) with a varnish (3), and then by passing the component thus prepared through a chemical bath.

10. A security-protected document constituted by a substrate bearing an optical component comprising a plastic transparent film (11) supporting an embossed stamping varnish (3), **characterised in that** the stamping varnish (3) has a first metallised zone (1, 4, 5, 20, 30) producing a rainbow effect according to a first orientation of the component in relation to a lighting direction, said rainbow effect disappearing when the component is oriented perpendicularly to the first orientation, and a second zone (2, 6, 20, 30) demetallised and then coated with a dielectric material producing an effect of being coloured by a first colour for the first orientation of the component and by a second different colour for the orientation perpendicular to the first orientation.
